# EUROPÄISCHE PATENTSCHRIFT

(11) **EP 3 509 868 B1**
(45) Veröffentlichungstag und Bekanntmachung des Hinweises auf die Patenterteilung: **09.12.2020**
(21) Anmeldenummer: 17764572.8
(22) Anmeldetag: 07.09.2017
(51) Int. Cl.: B42D 25/455, B42D 25/46

(54) **VERFAHREN ZUM HERSTELLEN EINES VERBUNDKÖRPERS**
METHOD FOR PRODUCING A COMPOSITE BODY
PROCÉDÉ DE FABRICATION D'UN CORPS COMPOSITE

(30) Priorität: 07.09.2016 DE 102016217046
(43) Veröffentlichungstag der Anmeldung: 17.07.2019
(73) Patentinhaber: Bundesdruckerei GmbH, 10969 Berlin (DE)
(72) Erfinder: BAUDACH, Steffen, 13189 Berlin (DE); VON CZAPIEWSKI, Christoph, 14050 Berlin (DE); GÖDECKE, Alexander, 93170Bernhardswald - Pettenreuth (DE); HERES, Roland, 31535 Neustadt (DE); STRAUB, Alexander, 83115 Neubeuern (DE)
(74) Vertreter: Richardt Patentanwälte PartG mbB
(86) Internationale Anmeldenummer: PCT/EP2017/072525
(87) Internationale Veröffentlichungsnummer: WO 2018/046629

(56) Entgegenhaltungen:
- GB-A- 2 122 541
- US-A- 4 318 554

## Beschreibung

Die Erfindung betrifft ein Verfahren zur Herstellung eines Verbundkörpers sowie eine Vorrichtung zum Herstellen eines entsprechenden Verbundkörpers.

Aus dem Stand der Technik sind verschiedene Verfahren zur Herstellung von Verbundkörpern für Ausweis-, Wert- oder Sicherheitsdokumente bekannt. Die entsprechenden Verfahren sind im Allgemeinen darauf ausgelegt, eine große Anzahl von Dokumenten eines Dokumenttyps herzustellen.

Die GB 2122541 A beschreibt ein Verfahren nach dem Oberbegriff des Anspruchs 1 und einen transparenten Schutzlaminatfilm zum Bilden einer versiegelten Schutzabdeckung auf einer Ausweiskarte oder einem ähnlichen Dokument, welcher einen Basisfilm aus biaxial orientiertem duroplastischem Polyesterharz mit einer inneren Oberflächenbeschichtung aus Polyethylen oder einem anderen durch Wärme und Druck aktivierten thermoplastischen Harz umfasst. Der transparente Schutzlaminatfilm weist eine zusätzliche äußere Oberflächenschicht aus unorientiertem, prägbarem thermoplastischem Polyesterharz, um ein Prägen mit einem Sicherheitsmuster zu ermöglichen. Die äußere Oberflächenschicht ist zudem empfänglich für einen Signaturstreifen, der durch Prägen gebildet wird, für einen Pigment-Signaturstreifen oder einen Harzoxid-Magnetstreifen, der durch Heißstempelübertragung aufgebracht wird, oder eine beliebige Kombination solcher Streifen.

Die DE 10 2004 050 686 A1 beschreibt eine Kartenstanzvorrichtung zum Ausstanzen von Chipkarten aus mindestens einem plattenartigen Kunststoffbogen, wobei die Kartenstanzvorrichtung ein auf den Kunststoffbogen in vertikaler Richtung oberseitig wirkendes Schneidoberteil mit unterseitig ausgebildeten ersten Schneidkanten und ein auf den Kunststoffbogen in vertikaler Richtung unterseitig wirkendes Schneidunterteil umfasst, wobei mindestens eines der Schneidteile mit einer Ultraschallerzeugungseinrichtung verbunden ist, mittels welcher eine vertikal ausgerichtete Schwingungsbewegung auf das Schneidteil zur Durchführung einer Stanzbewegung am Kunststoffbogen übertragbar ist.

Der Erfindung liegt die Aufgabe zugrunde, ein Verfahren zur Herstellung eines Verbundkörpers bereitzustellen, welches effizient und flexibel ist, sowie eine entsprechende Vorrichtung zur Herstellung eines entsprechenden Verbundkörpers. Insbesondere soll es das Verfahren ermöglichen, Verbundkörper für unterschiedliche Dokumenttypen effizient herzustellen.

Die der Erfindung zugrundeliegenden Aufgaben werden durch die Merkmale der unabhängigen Patentansprüche gelöst. Bevorzugte Ausführungsformen der Erfindung sind in den abhängigen Patentansprüchen angegeben.

Ausführungsformen betreffen ein Verfahren zum Herstellen eines Verbundkörpers für einen aus einer Mehrzahl unterschiedlicher Ausweis-, Wert- oder Sicherheitsdokumenttypen ausgewählten Dokumenttyp. Das Verfahren ist definiert in Anspruch 1.

Das erstellte Materialbogenheft umfasst die Materialbögen, aus denen ein Dokumentenkörper des ausgewählten Dokumenttyps besteht. Insbesondere umfasst das Materialbogenheft die Materialbögen in einer dokumenttypspezifischen Reihenfolge. Als Materialien der Materialbögen können beispielsweise Papier, Pappe oder Kunststoffe wie Metallfolien Verwendung finden. Ein Materialbogen kann auch Kombinationen dieser Materialen umfassen.

Bei dem Dokumentenkörper kann es sich beispielsweise um einen Kartenkörper handeln, wenn es sich bei dem Ausweis-, Wert- oder Sicherheitsdokument um ein kartenförmiges Dokument handelt. Bei dem Dokumentenkörper kann es sich ferner auch um einen Körper handeln, der Teil eines Ausweis-, Wert- oder Sicherheitsdokument ist. So kann es sich beispielsweise um eine Datenkarte handeln, welche Teil eines buchenförmigen Ausweis-, Wert- oder Sicherheitsdokuments, beispielsweise eines Reisepasses, ist. Auf eine solche Datenkarte sind beispielsweise personen- und/oder dokumentspezifische Informationen wie ein Passbild, Name, Adresse des Nutzers oder eine Hausnummer aufgebracht, insbesondere auch in maschinenlesbarer Form.

Die Materialbögen können insbesondere elektronische Komponenten, etwa einen Chip, eine Antenne, ein Display, eine Eingabevorrichtung und/oder Sensoren, umfassen oder in Kombination miteinander bilden. Das Materialbogenheft kann insbesondere einen Materialbogen mit einem Chip umfassen, welcher zur Speicherung personen- und/oder dokumenttypspezifischer Informationen konfiguriert ist. Der Chip kann einen gesicherten Speicherbereich aufweisen, in welchem personen- und/oder dokumenttypspezifische Daten gespeichert werden.

Unter einem "Ausweis-, Wert- oder Sicherheitsdokument" wird im Folgenden ein papier- und/oder kunststoffbasiertes Dokument verstanden, auf bzw. in welchem personenspezifische und/oder dokumenttypspezifische Informationen optisch und/oder elektronisch lesbar eingebracht sind, die eine Identifizierung des Nutzers oder des Dokuments, beispielsweise für die Freigabe bestimmter Dienste oder Funktionen ermöglichen. Darunter fallen zum Beispiel Ausweisdokumente, insbesondere Reisepässe, Personalausweise, Visa sowie Führerscheine, Fahrzeugscheine, Fahrzeugbriefe, Firmenausweise, Gesundheitskarten oder andere ID-Dokumente sowie auch Chipkarten, Zahlungsmittel, insbesondere Bankkarten, Kreditkarten, Frachtbriefe oder sonstige Berechtigungsnachweise. Wertdokumente können insbesondere auch Geldscheine oder Wertgutscheine sein. Ebenso kann es sich bei einem Dokument beispielsweise um eine Zugangskarte handeln.

Das Materialbogenheft kann insbesondere zur Herstellung einer Datenkarte vorgesehen sein, d.h. einer papier- oder kunststoffbasierten Karte, welche in einem Buchblock eines Ausweis-, Wert- oder Sicherheitsdokuments angeordnet ist und auf der personenspezifische und/oder dokumentenspezifische Informationen optisch lesbar aufgebracht sind, die eine Identifizierung des Nutzers oder des Dokuments, beispielsweise für die Freigabe bestimmter Dienste oder Funktionen ermöglicht.

Die Materialbögen, aus denen das Materialbogenheft erstellt wird, weisen ein Format auf, welches größer als das geometrische Format für den ersten Dokumenttyp ist. Das vorliegende Verfahren könnte es ermöglichen, Materialbogenhefte effizient durch Materialabtrennen auf das entsprechende Format zu bringen. Nach Ausführungsformen sind die Kontaktflächen der Laminationsbleche, über welche das Materialbogenheft beim Laminieren mit Druck und Hitze beaufschlagt wird, kleiner als das geometrische Format des Materialbogenhefts. Somit wird nur ein Teil des Materialbogenhefts, nach Ausführungsformen ein zentraler Bereich des Materialbogenhefts, durchlaminiert. Der entsprechende laminierte Bereich umfasst den sogenannten Nutzen. Dies ist der Bereich des laminierten Verbundkörpers, welcher dem Dokumentenkörper entspricht, welcher für das entsprechende Ausweis-, Wert- oder Sicherheitsdokument aus dem laminierten Verbundkörper hergestellt wird. Der Nutzen ist von einem laminierten Bereich umgeben, welcher wiederum von einem unlaminierten Bereich umgeben ist. Ausführungsformen können den Vorteil haben, dass das Materialbogenheft seitlich über die Laminationsbleche hinausragt und somit ein direkter Kontakt der Laminationsbleche miteinander verhindert wird. Dadurch können Beschädigungen der Laminationsbleche vermieden und deren Lebensdauer erhöht werden. Zudem wird die Gefahr von Ausschüssen aufgrund von beschädigten Laminationsblechen reduziert.

Bei dem ersten geometrischen Format handelt es sich insbesondere um ein für die nachfolgenden Bearbeitungsschritte kompatibles geometrisches Format.

Beim Ultraschallschneiden wird der Verbundkörper mit Ultraschall beaufschlagt und durch die resultierende innere Reibung lokal geschmolzen. Dazu wird ein Ultraschallschneidgerät, welches einen Generator, einen Schallwandler bzw. Konverter sowie eine Sonotrode umfasst, verwendet. Die Sonotrode ist vorzugsweise als ein Schneidwerkzeug mit einer Schneidkante ausgestaltet bzw. umfasst ein entsprechendes Schneidwerkzeug. Der Generator erzeugt eine elektrische Wechselspannung, welche mit Hilfe des Schallwandlers in eine mechanische Schwingung umgewandelt wird. Der Schallwandler wiederum leitet die hochfrequenten mechanischen Schwingungen, d.h. Ultraschall, in die mit ihm verbundene Sonotrode und versetzt diese in Resonanzschwingungen im Ultraschallbereich. Häufig ist zwischen Schallwandler und Sonotrode ein Transformationsstück bzw. Booster angeordnet, der die vom Schallwandler ankommende Schwingungsamplitude transformiert und diese vergrößert an die Sonotrode weiterleitet. Die Größe der resultierenden Schwingungsamplitude wird beeinflusst von der Ausgangsamplitude, die der Schallwandler bereitstellt, und von der jeweiligen Verstärkung durch das Transformationsstück sowie der Sonotrode selbst. Die in eine Ultraschallschwingung versetzte Sonotrode überträgt dann die Ultraschallschwingung auf den zu schneidenden Verbundkörper. Ist die Erwärmung durch die ultraschallinduzierte Reibung so groß, dass der Verbundkörper lokal schmilzt, lässt sich die Sonotrode mit geringem Wiederstand durch das aufgeschmolzene Material führen und dieses dadurch trennen.

Durch die Beaufschlagung mit Ultraschall werden der Schneidwiderstand und damit die Abnutzung des Schneidwerkzeugs reduziert. Zudem kann eine saubere Abtrennung erzeugt werden ohne Gratbildung, da sich das aufgeweichte Kunststoffmaterial nach dem Schneiden im Zuge der Abkühlung zusammenzieht.

Ferner erhöht die Verwendung von Ultraschall für die Materialabtrennung die Sicherheit des resultierenden Verbundkörpers. Der entsprechende Verbundkörper ist zwar durchlaminiert, betrachtet man jedoch die Seitenflächen, so sind nach wie vor die unterschiedlichen Schichten des Verbundkörpers resultierend aus den unterschiedlichen Materialbögen des Materialbogenhefts zu erkennen. Es besteht somit die Gefahr, dass ein geeignetes Werkzeug, welches flach und scharf ist, zwischen die Schichten eingebracht und diese so trotz Lamination zumindest teilweise aufgetrennt werden können. Dadurch entsteht die Gefahr möglicher Manipulationen an dem Verbundkörper bzw. dem resultierenden Dokument, welches den Verbundkörper in Form eines Dokumentenkörpers umfasst. Das Aufschmelzen des Materialbogenhefts im Bereich des Schnittes durch Ultraschall führt zu einer Versiegelung der entstehenden Schnittfläche. Die einzelnen Schichten sind nicht mehr identifizierbar, wodurch die Sicherheit des Dokuments erhöht wird.

Ferner kann es den Vorteil haben, dass Staubbildung im Zuge des Trennvorgangs vermieden wird. Bei Trennvorgängen ohne Ultraschall kommt es durch minimale Absplitterungen spröden Materials stets zu einer Staubbildung, welche die weitere Produktion behindern kann und zusätzliche Vorkehrungen notwendig macht, um den entsprechenden Staub abzuführen. Darüber hinaus können Ausführungsformen den Vorteil haben, dass sie einfach und kostengünstig umzusetzen sind. Insbesondere werden außer einer kompakten Vorrichtung zur Erzeugung von Ultraschall keine weiteren zusätzlichen Vorrichtungen benötigt. Demgegenüber erfordert beispielsweise die Verwendung von Laser zum Schneiden Abluftvorrichtungen zum Abführen von entstehenden Gasen, Ruß und radikalischen Bestandteilen.

Nach Ausführungsformen erfolgt das Fixieren der Materialbögen beim Erstellen des Materialbogenhefts mittels Ultraschallschweißens. Ausführungsformen können den Vorteil haben, dass kein zusätzliches Material zur Fixierung der Materialbögen des Materialbogenhefts benötigt wird, welches später wieder entfernt werden muss oder die Gefahr von Komplikationen birgt. Zudem könnte dies ermöglichen, das Materialbogenheft als solches ohne zusätzliche externe Fixierungsvorrichtungen zu erstellen. Dies wird insbesondere im Zusammenhang mit dem Laminationsvorgang vermieden.

Nach Ausführungsformen umfasst das Verfahren ferner: Materialabtrennen durch Ausführen eines zweiten Materialabtrennvorgangs unter Verwendung von Ultraschall, sodass aus dem Verbundkörper mit dem geometrischen Format für den ersten Dokumenttyp ein Verbundkörper mit dem geometrischen Format eines zweiten Dokumenttyps erstellt wird.

Ausführungsformen können den Vorteil aufweisen, dass ein erstes geometrisches Format bereitgestellt wird, wodurch nachfolgende Bearbeitungsschritte für unterschiedliche Dokumenttypen vereinheitlicht werden können. Unabhängig von dem geometrischen Format des Dokumenttyps, für welches der Verbundkörper bestimmt ist, wird für nachfolgende Bearbeitungsschritte ein einheitliches Zwischenformat verwendet, welches dem geometrischen Format für den ersten Dokumenttyp entspricht. Das erlaubt es, die Vorrichtungen zur Handhabung und zum Transport des Verbundkörpers bei der Weiterverarbeitung einheitlich auszugestalten, und die Anforderungen an die Flexibilität für die Handhabung unterschiedlicher Formate zu verringern. Die entsprechenden Vorrichtungen können somit mechanisch einfacher und damit bei der Verwendung weniger fehleranfällig ausgestaltet werden.

Nach Ausführungen der entsprechenden weiteren Bearbeitungsschritte wird der Verbundkörper auf ein abschließendes geometrisches Format eines zweiten Dokumenttyps, d. h. des Dokumenttyps für welchen der Verbundkörper vorgesehen ist, gebracht.

Bei dem geometrischen Format für einen ersten Dokumenttyp kann es sich insbesondere um ein geometrisches Format des ersten Dokumenttyps mit Übermaß handeln. Ein entsprechendes Format mit Übermaß kommt beispielsweise bei der Herstellung von Datenkarten für Reisepässe zum Einsatz. Dabei kann es sich beispielsweise um ein Format des ID3-Formats gemäß ISO/IEC 7110 handeln. Bei dem geometrischen Format des zweiten Dokumenttyps kann es sich beispielsweise um das ID1-Format handeln.

Nach Ausführungsformen umfasst der Verbundkörper mit dem geometrischen Format für den ersten Dokumenttyp eine Mehrzahl von Verbundkörpern für individuelle Dokumente in Form von Teilabschnitten, welche jeweils das geometrische Format des zweiten Dokumenttyps aufweisen, wobei durch den zweiten Materialabtrennvorgang aus den Teilabschnitten jeweils ein individueller Verbundkörper mit einem geometrischen Format des zweiten Dokumenttyps erstellt wird.

Ausführungsformen können den Vorteil haben, dass nicht nur das zur Herstellung des Verbundkörpers verwendete Zwischenformat für unterschiedliche Dokumenttypen vereinheitlicht wird, sondern dass zudem auch die Herstellung des Verbundkörpers parallelisiert wird. Bei dem zweiten Dokumenttyp kann es sich beispielsweise um einen Dokumenttyp mit dem geometrischen Format ID1 handeln. Bei dem geometrischen Format für den ersten Dokumenttyp kann es sich um ein Übermaß des geometrischen Formats ID3 handeln. Hierbei kann ein entsprechender Materialbogen, welcher so dimensioniert ist, dass er das Übermaß des ID3-Formats umfasst, in zwei Teilabschnitte mit dem Format ID1 umfassen. Somit können zwei entsprechende Verbundkörper für zwei Ausweis-, Wert- oder Sicherheitsdokumente des Formats ID1 erstellt werden. Umfasst das Materialbogenheft zumindest einen personalisierten Materialbogen, wird dieser Bogen nach Ausführungsformen in zwei Teilabschnitte mit unterschiedlicher Personalisierung unterteilt.

Nach Ausführungsformen wird der erste Materialabtrennvorgang mittels einer ersten Materialabtrennvorrichtung und der zweite Materialabtrennvorgang mittels einer zweiten Materialabtrennvorrichtung ausgeführt, wobei die beiden Materialabtrennvorrichtungen räumlich voneinander beabstandet angeordnet sind.

Ausführungsformen können den Vorteil haben, dass zunächst durch den ersten Materialabtrennvorgang ein geometrisches Zwischenformat für die Weiterverarbeitung mittels weiterer Vorrichtungen erzeugt wird. Nachdem der entsprechende Verbundkörper weiterverarbeitet wurde, erfolgt durch die zweite Materialabtrennvorrichtung der zweite Materialabtrennvorgang, mit welchem der Verbundkörper von dem Zwischenformat auf ein Endformat gebracht wird. Nach Ausführungsformen entspricht das Zwischenformat bereits dem Endformat, wobei kein zweiter Materialabtrennvorgang erfolgt. Nach Ausführungsformen erfolgt der zweite Materialabtrennvorgang ohne den Einsatz von Ultraschallschweißen beispielsweise durch Fräsen.

Nach einer Ausführungsform umfasst die weitere Bearbeitung beispielsweise eine Personalisierung der Verbundkörper. Hierzu wird beispielsweise ein in einen Verbundkörper eingebrachter Chip mit entsprechenden Daten des zukünftigen Inhabers personalisiert. Zudem können Daten zur Personalisierung mittels Laser in Zwischenschichten des Verbundkörpers eingebracht werden.

Nach Ausführungsformen erfolgt das Materialabtrennen mittels Keilschneiden mit einem Messer, wobei das Messer mit Ultraschall beaufschlagt wird.

Ausführungsformen können den Vorteil haben, dass sie ein effizientes, präzises und flexibles Abtrennverfahren bereitstellen. Unter Keilschneiden wird ein Zerteilen eines Werkstoffs durch ein oder zwei keilförmige Schneiden gemäß DIN 8588 verstanden.

Nach Ausführungsformen weist das Messer eine Schneidkante auf, deren Verlauf mit dem Umfang des zu erstellenden geometrischen Formats übereinstimmt.

Ausführungsformen können den Vorteil haben, dass das zu erstellende geometrische Format durch einen einzigen Schnitt in eine Raumrichtung erzeugt wird. Insbesondere wird dadurch, dass die starke Kante die Geometrie des gewünschten Formats aufweist, sichergestellt, dass das gewünschte Format präzise hergestellt wird.

Nach Ausführungsformen wird eine Mehrzahl der Messer für eine Mehrzahl von unterschiedlichen Dokumenttypen bereitgestellt und zum Schneiden des zu erstellenden geometrischen Formats eines der Messer ausgewählt, dessen Schneidkante mit dem zu erstellenden geometrischen Format übereinstimmt.

Ausführungsformen können den Vorteil haben, dass sie ein flexibles Format von Verbundkörpern für unterschiedliche Dokumenttypen aufweisen. Hierdurch kann insbesondere der zweite Materialabtrennvorgang flexibilisiert werden.

Nach Ausführungsformen erfolgt das Materialabtrennen durch Führen des Messers entlang des Umfangs des zu erstellenden geometrischen Formats.

Ausführungsformen können den Vorteil haben, dass durch Führen des Messers entlang eines anderen Umfangs leicht ein Verbundkörper für ein anderes geometrisches Format erzeugt werden kann. Somit wird eine flexible Schneidgeometrie ermöglicht, was insbesondere hinsichtlich der in Industrie 4.0 geforderten Flexibilität gewährleistet.

Nach Ausführungsformen erfolgt das Materialabtrennen mittels einer Mehrzahl von Messern, welche jeweils entlang eines Abschnitts des Umfangs des zu erstellenden geometrischen Formats schneiden.

Ausführungsformen können den Vorteil haben, dass der Schneidvorgang parallelisiert und damit die Schneidzeit reduziert wird.

Nach Ausführungsformen ist das zu erstellenden geometrische Format rechteckig und das Materialabtrennen mittels zweier parallel zueinander angeordneter Messern mit einstellbarem Abstand zueinander erfolgt, wobei das Materialabtrennen umfasst:
- Schneiden entlang zweier paralleler Seiten des zu erstellenden geometrischen Formats mit einem ersten Abstand zwischen den Messern,
- Einstellen des Abstands auf einen zweiten Abstand,
- Schneiden entlang der beiden verbliebenen paralleler Seiten des zu erstellenden geometrischen Formats mit dem zweiten Abstand.

Ausführungsformen können den Vorteil haben, dass sie ein flexibles Einstellen unterschiedlicher geometrischer Formate erlauben durch entsprechendes Einstellen der Abstände zwischen den Messern. Nach Ausführungsformen sind die beiden parallel zueinander angeordneten Messer drehbar, sodass sie zum Schneiden entlang der verbleibenden Parallelen gedreht werden können. Nach Ausführungsformen wird der Verbundkörper drehbar gelagert, sodass dieser für das Zuschneiden entlang der beiden verbliebenen parallelen Seiten um 90° gedreht wird.

Nach Ausführungsformen erfolgt das Materialabtrennen mittels Scherschneiden mit einer Schneidvorrichtung, welche einen Schneidstempel und eine Schneidplatte umfasst, und wobei die Schneidgeometrie des Schneidstempels mit dem zu erstellenden geometrischen Format übereinstimmt.

Ausführungsformen können den Vorteil haben, dass sie eine präzise Erzeugung des zu erstellenden dokumenttypischen geometrischen Formats ermöglichen. Unter Scherschneiden wird ein Zerteilen eines Werkstoffs durch zwei sich aneinander vorbeibewegenden Schneiden beispielsweise gemäß DIN 8288 verstanden. Hierbei kann es sich insbesondere um Stanzen handeln. Dadurch, dass die erzeugte Geometrie durch die Geometrie des Schneidstempels und der Schneidplatte vorgegeben wird, kann das entsprechende Format präzise erzeugt werden.

Nach Ausführungsformen wird der Schneidstempel mit Ultraschall beaufschlagt. Nach Ausführungsformen wird die Schneidplatte mit Ultraschall beaufschlagt.

Nach Ausführungsformen weist der Verbundkörper eine erste und eine zweite Oberfläche auf, welche zumindest teilweise zueinander parallel verlaufen, wobei die erste Oberfläche mittels Sonotrode mit Ultraschall beaufschlagt wird und wobei das Messer der Sonotrode gegenüberliegend an der zweiten Oberfläche angeordnet ist.

Ausführungsformen können den Vorteil haben, dass sie eine einfache Ausgestaltung der Sonotrode bzw. des Ultraschallwerkzeugs unabhängig von der Geometrie des Messers erlauben. Dies ist insbesondere vorteilhaft zur Bearbeitung dünner Verbundkörper.

Nach Ausführungsformen wird eine Mehrzahl der Schneidvorrichtungen für eine Mehrzahl von unterschiedlichen Dokumenttypen bereitgestellt und zum Schneiden des zu erstellenden geometrischen Formats eine Schneidvorrichtung mit einem Schneidstempel ausgewählt, dessen Schneidgeometrie mit dem zu erstellenden geometrischen Format übereinstimmt.

Ausführungsformen können den Vorteil haben, dass durch Wechseln der Schneidvorrichtungen unterschiedliche geometrische Formate für unterschiedliche Dokumenttypen realisiert werden können, ohne dass eine durch die festgelegte Schneidgeometrie des Schneidstempels ermöglichte konstante Präzision des erzeugten Formats aufgegeben werden müsste.

Nach Ausführungsformen erfolgen das Materialabtrennen des ersten Materialabtrennvorgangs mittels Keilschneiden und das Materialabtrennen des zweiten Materialabtrennvorgangs mittels Scherschneiden.

Ausführungsformen können den Vorteil haben, dass der erste Materialabtrennvorgang mechanisch einfacher und damit weniger fehleranfällig gestaltet werden kann, während der zweite Materialabtrennvorgang, bei welchem das Endformat des Verbundkörpers hergestellt wird, mit höherer Präzision umgesetzt werden kann.

Nach Ausführungsformen wird eine Kontrollvorrichtung bereitgestellt, welche dazu konfiguriert ist, das Ergebnis der Lamination zu kontrollieren. Nach Ausführungsformen wird eine Kontrollvorrichtung bereitgestellt, welche dazu konfiguriert ist, das Ergebnis des ersten und/oder zweiten Materialabtrennvorgangs zu kontrollieren. Nach Ausführungsformen weist die Kontrollvorrichtung eine Kamera zur visuellen Kontrolle der Ergebnisse auf.

Ausführungsformen können den Vorteil haben, dass Qualitätsmängel der Verbundkörper frühzeitig erkannt und entsprechende Verbundkörper aussortiert werden können. Insbesondere kann das Risiko verringert werden, dass personalisierte Verbundkörper aufgrund von Laminationsfehlern aussortiert werden müssen. Dies kann vorteilhaft sein, da bei Entsorgung personalisierter Verbundkörper hohe Sicherheitsanforderungen zu erfüllen sind. Insbesondere muss verhindert werden, dass sensible Daten nach außen gelangen.

Nach Ausführungsformen wird das Materialbogenheft für das Beaufschlagen mit Druck und Hitze zwischen einem ersten und einem zweiten Laminationsblech angeordnet, wobei die beiden Laminationsbleche jeweils einen Laminationsbereich aufweisen, welcher beim Laminieren mit einer Oberfläche des zu laminierenden Materialbogenhefts in Kontakt zu tritt, wobei die Fläche des Laminationsbereichs jeweils kleiner ist als die Oberfläche des Materialbogenhefts, sodass ein unlaminierter Randbereich des Materialbogenhefts verbleibt, und wobei der laminierte Verbundkörper mit dem geometrischen Format für den ersten Dokumenttyp durch das Materialabtrennen aus einem laminierten Bereich des Materialbogenhefts erstellt wird.

Laminationsfähige Materialbögen bestehen vorzugsweise aus thermoplastischem Kunststoff. Falls einzelne Materialbögen nicht aus laminationsfähigem Material bestehen, sind im Materialbogenheft zwischen diesen nicht laminationsfähigen Materialbögen andere Materialbögen angeordnet, welche aus einem laminationsfähigen Material bestehen oder ein solches zumindest umfassen und die die nicht laminationsfähigen Materialbögen mit dem restlichen Materialbogenheft beim Laminiervorgang verbinden. Beispielhafte Materialen, aus denen die Materialbögen bestehen, sind Polycarbonat (PC), Polyvinylchlorid (PVC), Polyester, beispielsweise Polyethylenterephthalat (PET), Polyolefine, beispielsweise Polyethylen (PE) und Polypropylen (PP), Acrylnitril-Butadien-Styrol-Copolymer (ABS), Polyurethan (PU), Polyetheretherketon (PEEK) sowie weitere thermoplastisch verarbeitbare Materialien, ferner Materialverbände, kunststoffkaschierte, papierartige Materialien, wie Teslin, und andere. Besonders bevorzugt ist PC. Einzelne der oben genannten Materialien können in den Materialbögen auch kombiniert sein.

Beim Laminiervorgang werden die Materialbögen mit Druck und Hitze beaufschlagt, wodurch die Materialbögen bei Überschreitung der Glasübergangstemperatur an ihren Grenzflächen erweicht und sich miteinander verbinden, sodass eine stoffschlüssige Verbindung der Materialbögen untereinander erzielt wird. Die Höhe des Laminierdruckes und insbesondere der Laminiertemperatur sind von der Materialart der einzelnen Lagen, deren Dicken sowie von anderen Parametern abhängig. Die Maximaltemperatur, auf die die Laminationspressen erwärmt werden, wird abhängig von der Art des Materials, aus dem die Folienlagen bestehen, gewählt. Im Falle von PC und PC-Blends (Mischungen von PC mit anderen Kunststoffen) kann die Maximaltemperatur beispielsweise im Bereich von 170-200 °C, vorzugsweise 180-190 °C, liegen. Während des Laminiervorganges wird das Materialbogenheft zwischen den Laminationspressen vorzugsweise mit einem Druck senkrecht zu den Oberflächen des Materialbogenhefts beaufschlagt. Dieser Druck soll möglichst so groß sein, dass Luft, die sich eventuell zwischen den Folienlagen befindet, beim Erweichen der Lagen herausgepresst wird. Der Druck kann beispielweise in einem Bereich von 25 bis 700 N/cm², vorzugsweise in einem Bereich von 50 bis 100 N/cm², liegen.

Ausführungsformen betreffen ferner eine Vorrichtung zum Herstellen eines Verbundkörpers für einen aus einer Mehrzahl unterschiedlicher Ausweis-, Wert- oder Sicherheitsdokumenttypen ausgewählten Dokumenttyp. Die Vorrichtung ist definiert in Anspruch 14.

Ausführungsformen sind dazu konfiguriert im Betrieb einzeln oder in Kombination miteinander alle zuvor beschriebenen Verfahren auszuführen.

Nach Ausführungsformen umfasst die Vorrichtung ferner eine zweite Abtrennvorrichtung, welche dazu konfiguriert ist, durch Ausführen eines zweiten Materialabtrennvorgangs unter Verwendung von Ultraschall Material abzutrennen, sodass aus dem Verbundkörper mit dem geometrischen Format für den ersten Dokumenttyp ein Verbundkörper mit einem geometrischen Format eines zweiten Dokumenttyps erstellt wird.

Im Folgenden werden Ausführungsformen der Erfindung anhand der Zeichnungen näher erläutert. Es zeigen:
- Figur 1: Blockdiagramm eines Verfahrens zur Herstellung eines Verbundkörpers,
- Figur 2: schematische Ansicht einer beispielhaften Vorrichtung zum Herstellen eines Verbundkörpers,
- Figuren 3: schematische Ansichten beispielhafter Materialbögen,
- Figuren 4: schematische Ansichten eines laminierten Materialbogenhefts,
- Figuren 5: schematische Ansichten beispielhafter geometrischer Formate,
- Figuren 6: schematische Ansichten beispielhafter geometrischer Formate,
- Figur 7: schematische Ansicht eines ersten beispielhaften Ultraschallmessers,
- Figur 8: schematische Ansicht einer beispielhaften Materialabtrennvorrichtung,
- Figuren 9: schematische Ansichten eines zweiten beispielhaften Ultraschallmessers,
- Figur 10: schematische Ansicht einer beispielhaften Anordnung des Ultraschallmessers auf Figur 9,
- Figur 11: schematische Ansicht eines dritten beispielhaften Ultraschallmessers,
- Figur 12: beispielhafte Ansicht unterschiedlicher Schneidgeometrien des Ultraschallmessers aus Figur 11 und
- Figur 13: schematische Ansicht einer beispielhaften Materialabtrennvorrichtung.

Im Folgenden werden einander ähnliche Elemente mit den gleichen Bezugszeichen gekennzeichnet.

Figur 1 zeigt ein Blockdiagramm eines Verfahrens zur Herstellung eines Verbundkörpers aus einer Mehrzahl unterschiedlicher Ausweis-, Wert- oder Sicherheitsdokumenttypen ausgewählt Dokumenttyp. In Block 100 wird eine Auswahl eines Dokumenttyps durch eine zentrale Steuervorrichtung empfangen. Die zentrale Steuervorrichtung umfasst beispielsweise einen Mikroprozessor sowie einen Speicher mit darin gespeicherten Programminstruktionen. Ein Ausüben der Programminstruktionen durch den Mikroprozessor veranlasst die zentrale Steuervorrichtung und die weiteren Vorrichtungen das Verfahren auszuführen. In Block 102 wird eine dokumenttypspezifische Auswahl von Materialbögen in einer dokumenttypspezifischen Reihenfolge zusammengetragen und ein Materialbogenheft erstellt, wobei sukzessive an jeden der zusammengetragenen Materialbögen jeweils der gemäß der dokumenttypspezifischen Reihenfolge unmittelbar folgende Materialbogen fixiert wird, sodass die relative Ausrichtung der zusammengetragenen Materialien zueinander festgelegt wird. Die Fixierung erfolgt beispielsweise durch Ultraschallschweißen.

In Block 104 wird ein Verbundkörper durch Laminierung des erstellten Materialbogenhefts erzeugt, wobei das Materialbogenheft mit Druck und Hitze in vordefinierter Weise beaufschlagt wird.

In Block 106 erfolgt ein erster Materialabtrennvorgang, bei welchem unter Verwendung von Ultraschall ein Verbundkörper mit einem geometrischen Format eines ersten Dokumenttyps erstellt wird. In Block 108 erfolgt eine Qualitätskontrolle der Lamination des Blocks 104, beispielsweise durch eine visuelle Prüfung mit einer Kamera.

In Block 110 erfolgt eine Personalisierung des erzeugten Körpers, beispielsweise durch ein Einbringen von personenspezifischen oder dokumenttypspezifischen Informationen auf einen von dem Verbundkörper umfassten Chip. Ferner kann die Personalisierung in Block 110 beispielsweise ein Beschreiben der Schichten des Verbundkörpers mit einem Laser umfassen. Umfasst der Verbundkörper mit dem geometrischen Format für einen ersten Dokumenttyp eine Mehrzahl von Verbundkörper, welcher für einen zweiten Dokumenttyp mit einem zweiten geometrischen Format vorgesehen sind, so erfolgt eine individuelle Personalisierung der einzelnen Verbundkörper unabhängig voneinander. In Block 112 erfolgt eine Qualitätskontrolle des Verbundkörpers, welche beispielsweise sowohl eine optische Kontrolle des äußeren Zustands des Verbundkörpers als auch eine Kontrolle der Funktionen des Verbundkörpers umfassen kann. In Block 114 wird überprüft, ob der Verbundkörper bereits das vorgesehene Endformat aufweist. Handelt es sich bei dem erstellten Verbundkörper um einen Verbundkörper für den ersten Dokumenttyp, welcher also bereits das vorgesehene Endformat aufweist, so wird der fertiggestellte Verbundkörper in Block 120 magaziniert.

Handelt es sich bei dem erstellten Verbundkörper nicht um einen Verbundkörper für den ersten Dokumenttyp, so erfolgt in Block 116 ein zweiter Materialabtrennvorgang, beispielsweise in Form von Scherschneiden, wobei der Verbundkörper auf sein Endformat, d. h. das geometrische Format des zweiten Dokumenttyps gebracht wird. In Block 118 erfolgt eine Qualitätskontrolle des zweiten Materialabtrennvorgangs, welche beispielsweise eine optische Kontrolle des äußeren Zustands des resultierenden Verbundkörpers bzw. der resultierenden Verbundkörper umfasst. Umfasst der Verbundkörper mehrere Verbundkörper des geometrischen Formats des zweiten Dokumenttyps, so werden entsprechend mehrere Verbundkörper erzeugt und in Block 120 magaziniert.

Figur 2 zeigt eine schematische Ansicht einer beispielhaften Vorrichtung 200 zum Erstellen eines Verbundkörpers mittels des Verfahrens gemäß Figur 1. Die Vorrichtung 200 wird durch eine zentrale Steuervorrichtung 218 gesteuert. Die Vorrichtung umfasst eine Zusammentragvorrichtung 202, welche dazu konfiguriert ist, eine dokumenttypspezifische Auswahl von Materialbögen in einer entsprechenden dokumenttypspezifischen Reihenfolge zusammenzutragen. Zudem umfasst die Zusammentragvorrichtung 202 eine Fixiervorrichtung. Die Fixiervorrichtung ist dazu konfiguriert, ein Materialbogenheft zu erstellen, wobei sukzessive an jedem der zusammengetragenen Materialbögen jeweils der gemäß der dokumenttypspezifischen Reihenfolge unmittelbar folgenden Materialbogen fixiert wird, sodass die relative Ausrichtung der zusammengetragenen Materialbögen zueinander festgelegt wird. Bei der Fixiervorrichtung handelt es sich beispielsweise um eine Vorrichtung zum Ultraschallschweißen.

Beim Ultraschallschweißen werden die Materialbögen mit Ultraschall beaufschlagt und durch die resultierende innere Reibung in der Fügezone miteinander verbunden. Dazu wird ein Ultraschallschweißgerät, bestehend aus einem Generator, einem Schallwandler bzw. Konverter sowie einer Sonotrode, verwendet. Der Generator erzeugt eine elektrische Wechselspannung, welche mit Hilfe des Schallwandlers in eine mechanische Schwingung umgewandelt wird. Der Schallwandler wiederum leitet die hochfrequenten mechanischen Schwingungen, d.h. Ultraschall, in die mit ihm verbundene Sonotrode und versetzt diese in Resonanzschwingungen im Ultraschallbereich. Häufig ist zwischen Schallwandler und Sonotrode ein Transformationsstück bzw. Booster angeordnet, der die vom Schallwandler ankommende Schwingungsamplitude transformiert und diese vergrößert an die Sonotrode weiterleitet. Die Größe der resultierenden Schwingungsamplitude wird beeinflusst von der Ausgangsamplitude, die der Schallwandler bereitstellt, und von der jeweiligen Verstärkung durch das Transformationsstück sowie der Sonotrode selbst.

Die in eine Ultraschallschwingung versetzte Sonotrode überträgt dann die Ultraschallschwingung unter Druck auf eine der beiden zu verbindenden Materialbögen. Berühren sich die zu verbindenden Materialbögen kommt es zwischen den beiden Materialbögen, in der sogenannten Füge- oder Schweißzone, zu einer Grenzflächenreibung und dadurch zu einer lokalen Erwärmung der Grenzflächen. Ist die Erwärmung so groß, dass die Grenzflächen schmelzen, kommt es zu einer Verschweißung der beiden Materialbögen. Durch die Sonotrode werden die beiden Materialbögen beim Schweißen aneinandergepresst. Durch das Ultraschallschweißen kann eine Schweißverbindung mit geringer Schweißzeit erstellt werden, da die Schweißenergie nahezu auf die Fügezone begrenzt zur Verfügung gestellt wird. Dies erlaubt ein zielgenaues Schweißen ohne andere Bereiche des Materialbogenhefts dadurch zu beeinträchtigen.

Wenn vorliegend das Vorhandensein einer oder mehrere Ultraschallsonotroden beschrieben wird, versteht es sich, dass die Sonotrode durch ein entsprechendes Ultraschallwerkzeug bereitgestellt wird, welches zur bestimmungsgemäßen Verwendung der Sonotrode zumindest auch ein Generator und Schallwandler, ggf. auch noch ein Transformationsstück, umfasst.

Die Laminiervorrichtung 204 ist dazu konfiguriert, einen Verbundkörper durch Laminieren des Materialbogens zu erzeugen, wobei das Materialbogenheft mit Druck und Hitze in vordefinierter Weise beaufschlagt wird. Die Abtrennvorrichtung 206 ist dazu konfiguriert, durch Ausführen eines ersten Materialabtrennvorgangs unter Verwendung von Ultraschall Material des Verbundkörpers abzutrennen, sodass ein laminierter Verbundkörper mit einem geometrischen Format eines ersten Dokumenttyps erstellt wird. Die erste Abtrennvorrichtung umfasst beispielsweise ein Ultraschallmesser zum Keilschneiden. Das Ergebnis der Lamination bzw. die Qualität wird durch eine Kontrollvorrichtung 208, beispielweise visuell mittels einer Kamera, geprüft. Werden allen vordefinierten Qualitätsanforderungen erfüllt, wird der Verbundkörper weiterbearbeitet.

Die Personalisierungsvorrichtung 210 dient der Personalisierung des erzeugten Verbundkörpers. Weist der personalisierte Verbundkörper bereits das angestrebte Endformat auf, so wird in ein Magazin 216 für die fertigen Produkte eingebracht. Weist der personalisierte Verbundkörper noch nicht das angestrebte Endformat auf, wird er zu Vorrichtung 212 transportiert. Die Vorrichtung 212 ist eine zweite Materialabtrennvorrichtung, welche gegebenenfalls das geometrische Format des ersten Dokumenttyps auf geometrische Formate eines zweiten Dokumenttyps bringt. Beispielsweise umfasst die zweite Materialabtrennvorrichtung zum Abtrennen von Material mittels Ultraschall eine Vorrichtung zum Ultraschallschneiden. Das Ergebnis des zweiten Materialabtrennvorgangs wird durch die Kontrollvorrichtung 214, beispielweise visuell mittels einer Kamera, geprüft. Werden allen vordefinierten Qualitätsanforderungen erfüllt, wird der Verbundkörper an das Magazin 216 weitergeleitet.

Figur 3A zeigt ein Materialbogenheft 300, welches eine Mehrzahl von Materialbögen 302 umfasst, welche jeweils durch eine Ultraschallverschweißung im Bereich der Fügezone 304 mit dem gemäß der dokumenttypspezifischen Reihenfolge nachfolgenden Materialbogen fest verschweißt sind. Fest verschweißt bedeutet, dass die Materialbögen nicht zerstörungsfrei voneinander getrennt werden können.

Figur 3B zeigt eine Ansicht des Materialbogenhefts 300 senkrecht vom oben. In den Eckbereichen befindet sich jeweils eine Fügezone 304 der Ultraschallverschweißung, welche gepunktet dargestellt ist. Bei den Fügezonen 304 kann es sich beispielsweise um vier punktförmige bzw. kreisförmige oder rechteckige Bereiche handeln, zu deren Erzeugung Sonotroden mit kreisförmigen oder rechteckigen Schweißflächen verwendet wurden. Ausführungsformen können in den verschweißten Bereichen 304 in Form und Durchmesser variieren in Abhängigkeit von der Form der verwendeten Ultraschallsonotroden.

Nach Ausführungsformen können Materialbögen 302 Nutzen für eine beliebige Anzahl von Dokumenten des gleichen Dokumenttyps umfassen. Dies hat den Vorteil, dass die Erstellung von Materialbogenheften für mehrere Ausweis-, Wert- oder Sicherheitsdokumente parallelisiert werden kann. Somit können die Effizienz und insbesondere die Geschwindigkeit des Zusammentragens und Erstellens erhöht werden.

Figur 4A zeigt eine Seitenansicht und Figur 4B eine Ansicht von oben für ein laminiertes Materialbogenheft 300 aus den Figuren 3. Das Materialbogenheft 300 weist einen zentralen durchlaminierten Bereich 402 auf. Der durchlaminierte Bereich umfasst einen Abschnitt 404 des Verbundkörpers, welcher einem geometrischen Format für einen zu erstellenden Dokumenttyp entspricht und als Nutzen bezeichnet wird.

Figur 5A zeigt ein erstes beispielhaftes laminiertes Materialbogenheft 300, welches einen durchlaminierten Bereich 402 umfasst. Der durchlaminierte Bereich 402 umfasst einen Nutzen 502, welcher einem geometrischen Format für einen ersten Dokumenttyp entspricht. In der dargestellten Ausführungsform handelt es sich bei dem geometrischen Format für den ersten Dokumenttyp um ein Übermaß des exakten geometrischen Formats 504 des ersten Dokumenttyps. Figur 5B zeigt den aus dem ersten Materialabtrennvorgang resultierenden Verbundkörper dessen geometrisches Format 502 das Übermaßformat für den ersten Dokumenttyp ist.

Figur 6A zeigt die schematische Ansicht eines beispielhaften zweiten Materialbogenhefts 300. Das Materialbogenheft 300 weist einen durchlaminierten Bereich 402 auf, der einen Nutzen 502 mit dem geometrischen Format für einen ersten Dokumenttyp aufweist. Der Nutzen 502 umfasst zwei Teilnutzen 602, welche jeweils einem Verbundkörper eines geometrischen Formats eines zweiten Dokumenttyps entsprechen. Figur 6B zeigt den Nutzen 502 nach dem ersten Materialabtrennvorgang. Figur 6C zeigt die beiden resultierenden Verbundkörper 602, welche jeweils einem Dokumentenkörper eines zweiten Dokumenttyps entsprechen.

Figur 7 zeigt eine schematische Ansicht eines beispielhaften ersten Ultraschallmessers 700 zum Keilschneiden des Verbundkörpers mit Ultraschall. Das Ultraschallmesser 700 umfasst einen Generator 702, einen Schallwandler 704, ein Transformationsstück 706 sowie eine messerförmige Sonotrode 708. Der Generator erzeugt eine hochfrequente elektrische Wechselspannung, welche durch den Schallwandler 704 in eine mechanische Schwingung gleicher Frequenz umgewandelt wird. Über den Schallwandler 704 wird die Ultraschallschwingung auf die auf dieselbe Frequenz abgestimmte Sonotrode 708 übertragen und diese in Resonanzschwingung versetzt. Bei Bedarf kann die Schwingungsamplitude durch den Einbau eines Transformationsstücks 706 zwischen Schallwandler 704 und Sonotrode 708 verstärkt werden.

Figur 8 zeigt eine schematische Ansicht einer beispielhaften Materialabtrennvorrichtung zum Keilschneiden, welche das Ultraschallmesser 700 aus Figur 7 umfasst. Die Ultraschallschneidvorrichtung 800 ist in Form eines Roboterarms 802 implementiert, an dessen frei beweglichem Ende 804 das Ultraschallmesser 700 angeordnet ist. Die Ultraschallschneidvorrichtung 800 ist beispielsweise mit der Befestigung 806 über dem zu bearbeitenden Verbundkörper angeordnet, sodass die Schneidsonotrode 708 entlang des Umfangs des zu erzeugenden geometrischen Formats geführt werden kann und schneidet.

Figur 9A zeigt eine schematische Ansicht eines beispielhaften zweiten Ultraschallmessers 900. Das Ultraschallmesser 900 umfasst einen Generator 902, einen Schallwandler 904, ein Transformationsstück 906 und eine Sonotrode 908. Bei der beispielhaften Sonotrode 908 handelt es sich um eine Rechteck-Stufe mit zwei Schlitzen, d.h. Slots, deren Ende zu einer Schneidkante 910 zusammenläuft. Figur 9B zeigt eine Seitenansicht des Ultraschallmessers 900 aus Figur 9A.

Figur 10 zeigt eine schematische Anordnung zweier Ultraschallmesser 900, 900' aus Figur 9A. Die beiden Ultraschallmesser 900, 900' sind so angeordnet, dass die beiden Schneidkanten 910, 910' parallel zueinander verlaufen. Der Abstand zwischen den beiden Schneidkanten 910, 910' ist einstellbar. Die gestrichelten Linien zeigen die beiden Ultraschallsonotroden 900, 900' mit einem zweiten Abstand A2 zwischen den beiden Schneidkanten 910, 910'. Zur Erstellung eines rechteckigen Formats, wird der erste Abstand beispielsweise dazu verwendet, die Längsseiten des Formats zuzuschneiden, während der zweite Abstand A2 dazu verwendet wird, die Querseiten zuzuschneiden. Nach einer Ausführungsform sind die beiden Ultraschallmesser 900 drehbar, beispielsweise um 90°. Dabei erfolgt der Zuschnitt der Querseiten beispielsweise nach einer entsprechenden 90°-Drehung. Nach einer weiteren Ausführungsform erfolgt eine 90°-Drehung der Schneidkanten 910, 910' relativ zu dem Verbundkörper durch eine entsprechende Drehung des Verbundkörpers.

Figur 11 zeigt eine schematische Ansicht eines beispielhaften dritten Ultraschallmessers 1100. Der Aufbau des Ultraschallmessers 1100 entspricht im Wesentlichen dem Aufbau der Ultraschallmesser aus Figuren 7 und 9. Im Wesentlich unterscheidet sich dabei die Sonotrode 1102. Die Sonotrode 1102 umfasst eine umlaufende Schneidkante 1104, deren Verlauf mit dem Umfang des geometrischen Formats übereinstimmt. Die Klinge wird in einer Richtung senkrecht zur Oberfläche in den Verbundkörper 300 eingebracht und schneidet dadurch das zu erstellende geometrische Format heraus.

Figur 12 zeigt unterschiedliche geometrische Formen von Schneidkanten und Ausführungsformen des Ultraschallmessers 1100. Der Verlauf der dargestellten Schneidkanten 1104, 1104', 1104" entspricht beispielsweise einem Übermaß eines geometrischen Formats eines ersten Dokumenttyps 1104, einem geometrischen Format des ersten Dokumenttyps 1104' und einem geometrischen Format eines zweiten Dokumenttyps 1104".

Figur 13 zeigt schließlich eine Ultraschallschneidvorrichtung 1300 zum Ultraschallschneiden eines Verbundkörpers 300 mittels Scherschneiden. Die Schneidvorrichtung 1300 umfasst einen Schneidstempel 1302 mit einer Schneidkante 1304, deren Verlauf mit dem Umfang des zu erstellenden geometrischen Formats übereinstimmt. Zudem umfasst die Vorrichtung 1300 eine Schneidplatte 1304 mit einer Ausnehmung 1306, deren Umfang mit dem des zu erstellenden geometrischen Formats übereinstimmt. Der Schneidstempel wird senkrecht nach unten in die Ausnehmung 1306 bewegt, sodass das zu erstellende geometrische Format aus dem Verbundkörper 300 durch die Scherwirkung der Schneidkante 1304 des Schneidstempels 1302 und des Rands 1308 der Ausnehmung 1306 der Schneidplatte 1304 erzeugt wird.

### Bezugszeichenliste

- 200: Vorrichtung
- 202: Zusammentragvorrichtung
- 204: Laminiervorrichtung
- 206: Abtrennvorrichtung
- 208: Kontrollvorrichtung
- 210: Personalisiervorrichtung
- 212: Abtrennvorrichtung
- 214: Kontrollvorrichtung
- 216: Magazin
- 218: Steuerungsvorrichtung
- 300: Materialbogenheft
- 302: Materialbogen
- 304: Schweißbereich
- 402: Laminationsbereich
- 502: geometrisches Format mit Übermaß
- 504: geometrisches Format
- 602: geometrisches Format
- 700: Ultraschallmesser
- 702: Generator
- 704: Schallwandler
- 706: Transformationsstück
- 708: Sonotrode
- 800: Abtrennvorrichtung
- 802: Roboterarm
- 804: frei bewegliches Ende
- 806: Befestigungselement
- 900,900': Ultraschallmesser
- 908,908': Sonotrode
- 910, 910': Schneidkante
- 912: Schlitz
- 1100: Ultraschallmesser
- 1102: Sonotrode
- 1104, 1104': Schneidkante
- 1104": Schneidkante
- 1300: Ultraschalwerkzeug
- 1302: Schneidstempel
- 1304: Schneidkante
- 1306: Schneidplatte
- 1308: Ausnehmung
- 1310: Innenkante

## Patentansprüche

1. Verfahren zum Herstellen eines Verbundkörpers für einen aus einer Mehrzahl unterschiedlicher Ausweis-, Wert- oder Sicherheitsdokumenttypen ausgewählten Dokumenttyp,
wobei das Verfahren umfasst:
• Zusammentragen einer dokumenttypspezifischen Auswahl von Materialbögen (302) in einer dokumenttypspezifischen Reihenfolge,
• Erstellen eines Materialbogenhefts (300), wobei sukzessive an jedem der zusammengetragenen Materialbögen (302) jeweils der gemäß der dokumenttypspezifischen Reihenfolge unmittelbar folgende Materialbogen (302) fixiert wird, sodass die relative Ausrichtung der zusammengetragenen Materialbögen (302) zueinander festgelegt wird,
• Erzeugen eines Verbundkörpers durch Laminieren des Materialbogenhefts (330), wobei das Materialbogenheft (300) mit Druck und Hitze in vordefinierter Weise beaufschlagt wird,
• Materialabtrennen durch Ausführen eines ersten Materialabtrennvorgangs, **dadurch gekennzeichnet, dass** das Materialabtrennen unter Verwendung von Ultraschall erfolgt, sodass ein laminierter Verbundkörper mit einem geometrischen Format (502) für einen ersten Dokumenttyp erstellt wird, wobei das Materialabtrennen ein Versiegeln der entstehenden Schnittflächen durch ein Aufschmelzen des Materialbogenhefts (300) im Bereich der Schnittflächen durch den Ultraschall umfasst, sodass unterschiedliche Schichten des Verbundkörpers resultierend aus den unterschiedlichen Materialbögen (302) des Materialbogenhefts (300) nicht mehr identifizierbar sind.

2. Verfahren nach Anspruch 1, wobei das Verfahren weiter umfasst:
Materialabtrennen durch Ausführen eines zweiten Materialabtrennvorgangs unter Verwendung von Ultraschall, sodass aus dem Verbundkörper mit dem geometrischen Format (502) für den ersten Dokumenttyp ein Verbundkörper mit dem geometrischen Format (504, 602) eines zweiten Dokumenttyps erstellt wird.

3. Verfahren nach Anspruch 2, wobei der Verbundkörper mit dem geometrischen Format (504) für den ersten Dokumenttyp eine Mehrzahl von Verbundkörpern für individuelle Dokumente in Form von Teilabschnitten umfasst, welche jeweils das geometrische Format des zweiten Dokumenttyps aufweisen, wobei durch den zweiten Materialabtrennvorgang aus den Teilabschnitten jeweils ein individueller Verbundkörper mit einem geometrischen Format (602) des zweiten Dokumenttyps erstellt wird, oder
wobei der erste Materialabtrennvorgang mittels einer ersten Materialabtrennvorrichtung (206) und der zweite Materialabtrennvorgang mittels einer zweiten Materialabtrennvorrichtung (212) ausgeführt wird, wobei die beiden Materialabtrennvorrichtungen räumlich voneinander beabstandet angeordnet sind.

4. Verfahren nach einem der vorangehenden Ansprüche, wobei das Materialabtrennen mittels Keilschneiden mit einem Messer (700, 900, 900', 1100) erfolgt, wobei das Messer (700, 900, 900', 1100) mit Ultraschall beaufschlagt wird.

5. Verfahren nach Anspruch 4, wobei das Messer (1100) eine Schneidkante (1104, 1104', 1104") aufweist, deren Verlauf mit dem Umfang des zu erstellenden geometrischen Formats (502, 504, 602) übereinstimmt.

6. Verfahren nach Anspruch 5, wobei eine Mehrzahl der Messer (1100) für eine Mehrzahl von unterschiedlichen Dokumenttypen bereitgestellt wird und zum Schneiden des zu erstellenden geometrischen Formats eines der Messer (1100) ausgewählt wird, dessen Schneidkante mit dem zu erstellenden geometrischen Format (502, 504, 602) übereinstimmt.

7. Verfahren nach Anspruche 4, wobei das Materialabtrennen durch Führen des Messers (700) entlang des Umfangs des zu erstellenden geometrischen Formats (502, 504, 602) erfolgt.

8. Verfahren nach Anspruch 4, wobei das Materialabtrennen mittels einer Mehrzahl von Messern (900, 900') erfolgt, welche jeweils entlang eines Abschnitts des Umfangs des zu erstellenden geometrischen Formats (502, 504, 602) schneiden.

9. Verfahren nach Anspruch 8, wobei das zu erstellenden geometrische Format (502, 504, 602) rechteckig ist und das Materialabtrennen mittels zweier parallel zueinander angeordneter Messer (900, 900') mit einstellbarem Abstand (A1, A2) zueinander erfolgt, wobei das Materialabtrennen umfasst:
• Schneiden entlang zweier paralleler Seiten des zu erstellenden geometrischen Formats (502, 504, 602) mit einem ersten Abstand (A1) zwischen den Messern (900, 900'),
• Einstellen des Abstands auf einen zweiten Abstand (A2),
• Schneiden entlang der beiden verbliebenen paralleler Seiten des zu erstellenden geometrischen Formats (502, 504, 602) mit dem zweiten Abstand (A2).

10. Verfahren nach einem der Ansprüche 1 bis 3, wobei das Materialabtrennen mittels Scherschneiden mit einer Schneidvorrichtung (1300) erfolgt, welche einen Schneidstempel (1302) und eine Schneidplatte (1306) umfasst, und wobei die Schneidgeometrie (1304) des Schneidstempels (1302) mit dem zu erstellenden geometrischen Format (502, 504, 602) übereinstimmt.

11. Verfahren nach Anspruch 10, wobei der Schneidstempel (1302) mit Ultraschall beaufschlagt wird und/oder
wobei eine Mehrzahl der Schneidvorrichtungen (1300) für eine Mehrzahl von unterschiedlichen Dokumenttypen bereitgestellt wird und zum Schneiden des zu erstellenden geometrischen Formats (502, 504, 602) eine Schneidvorrichtung (1300) mit einem Schneidstempel (1302) ausgewählt wird, dessen Schneidgeometrie (1304) mit dem zu erstellenden geometrischen Format (502, 504, 602) übereinstimmt.

12. Verfahren nach Anspruch einem der Ansprüche 4 bis 11, wobei das Materialabtrennen des ersten Materialabtrennvorgangs mittels Keilschneiden und das Materialabtrennen des zweiten Materialabtrennvorgangs mittels Scherschneiden erfolgen.

13. Verfahren nach einem der vorangehenden Ansprüche, wobei das Materialbogenheft für das Beaufschlagen mit Druck und Hitze zwischen einem ersten und einem zweiten Laminationsblech angeordnet wird, wobei die beiden Laminationsbleche jeweils einen Laminationsbereich aufweisen, welcher beim Laminieren mit einer Oberfläche des zu laminierenden Materialbogenhefts in Kontakt zu tritt, wobei die Fläche des Laminationsbereichs jeweils kleiner ist als die Oberfläche des Materialbogenhefts, sodass ein unlaminierter Randbereich des Materialbogenhefts verbleibt, und wobei der laminierte Verbundkörper mit dem geometrischen Format für den ersten Dokumenttyp durch das Materialabtrennen aus einem laminierten Bereich des Materialbogenhefts erstellt wird.

14. Vorrichtung (200) zum Herstellen eines Verbundkörpers für einen aus einer Mehrzahl unterschiedlicher Ausweis-, Wert- oder Sicherheitsdokumenttypen ausgewählten Dokumenttyp,
wobei die Vorrichtung umfasst:
• eine Zusammentragvorrichtung (202), welche dazu konfiguriert ist, eine dokumenttypspezifische Auswahl von Materialbögen (302) in einer entsprechend dem Dokumenttyp dokumenttypspezifischen Reihenfolge zusammenzutragen,
• eine Fixiervorrichtung (204), welche dazu konfiguriert ist, ein Materialbogenheft (300) zu erstellen, wobei sukzessive an jedem der zusammengetragenen Materialbögen (302) jeweils der gemäß der dokumenttypspezifischen Reihenfolge unmittelbar folgende Materialbogen (302) fixiert wird, sodass die relative Ausrichtung der zusammengetragenen Materialbögen (302) zueinander festgelegt wird,
• eine Laminiervorrichtung (206), welche dazu konfiguriert ist, einen Verbundkörper durch Laminieren des Materialbogenhefts (300) zu erzeugen, wobei das Materialbogenheft (300) mit Druck und Hitze in vordefinierter Weise beaufschlagt wird,
• eine erste Abtrennvorrichtung (210), welche dazu konfiguriert ist, durch Ausführen eines ersten Materialabtrennvorgangs unter Verwendung von Ultraschall Material abzutrennen, sodass ein laminierter Verbundkörper mit einem geometrischen Format (502) für einen ersten Dokumenttyp erstellt wird, wobei der Materialabtrennvorgang ein Versiegeln der entstehenden Schnittflächen durch ein Aufschmelzen des Materialbogenhefts (300) im Bereich der Schnittflächen durch den Ultraschall umfasst, sodass unterschiedliche Schichten des Verbundkörpers resultierend aus den unterschiedlichen Materialbögen (302) des Materialbogenhefts (300) nicht mehr identifizierbar sind.

15. Vorrichtung nach Anspruch 14, wobei die Vorrichtung ferner eine zweite Abtrennvorrichtung (212) umfasst, welche dazu konfiguriert ist, durch Ausführen eines zweiten Materialabtrennvorgangs unter Verwendung von Ultraschall Material abzutrennen, sodass aus dem Verbundkörper mit dem geometrischen Format (502) für den ersten Dokumenttyp ein Verbundkörper mit einem geometrischen Format (504, 602) eines zweiten Dokumenttyps erstellt wird.

## Claims

1. A method for producing a composite body for a document type selected from a plurality of different identification, value or security documents,
the method comprising:
• collating a document type-specific selection of material sheets (302) in a document type-specific sequence;
• creating a material sheet booklet (300), wherein in each case the immediately following material sheet (302) according to the document type-specific sequence is successively fixed at each of the collated material sheets (302) so that the relative orientation of the collated material sheets (302) with respect to one another is established;
• creating a composite body by laminating the material sheet booklet (330), wherein the material sheet booklet (300) is subjected to pressure and heat in a predefined manner;
• severing material by carrying out a first material severing operation,
**characterized in that** the material severing takes place using ultrasound, so that a laminated composite body having a geometric format (502) for a first document type is created, the material severing encompassing sealing the resulting cut surfaces by fusing the material sheet booklet (300) in the region of the cut surfaces by way of ultrasonic so that different layers of the composite body, resulting from the different material sheets (302) of the material sheet booklet (300), are no longer identifiable.

2. The method according to claim 1, the method furthermore comprising:
severing material by carrying out a second material severing operation using ultrasound, so that a composite body having the geometric format (504, 602) of a second document type is created from the composite body having the geometric format (502) for the first document type.

3. The method according to claim 2, wherein the composite body having the geometric format (504) for the first document type comprises a plurality of composite bodies for individual documents in the form of sub-sections, which each have the geometric format of the second document type, a respective individual composite body having a geometric format (602) of the second document type being created from the sub-sections by way of the second material severing operation, or
wherein the first material severing operation is carried out by means of a first material severing device (206), and the second material severing operation being carried out by means of a second material severing device (212), the two material severing devices being arranged at a spatial distance from one another.

4. The method according to any one of the preceding claims, wherein the material severing is carried out by means of wedge-action cutting using a knife (700, 900, 900', 1100), the knife (700, 900, 900', 1100) being subjected to ultrasound.

5. The method according to claim 4, wherein the knife (1100) has an edge (1104, 1104', 1104"), whose progression agrees with the circumference of the geometric format (502, 504, 602) to be created.

6. The method according to claim 5, wherein a plurality of the knives (1100) are provided for a plurality of different document types, and one of the knives (1100) whose edge agrees with the geometric format (502, 504, 602) to be created is selected for cutting the geometric format to be created.

7. The method according to claim 4, wherein the material severing is carried out by guiding the knife (700) along the circumference of the geometric format (502, 504, 602) to be created.

8. The method according to claim 4, wherein the material severing is carried out by means of a plurality of knives (900, 900'), which each cut along a section of the circumference of the geometric format (502, 504, 602) to be created.

9. The method according to claim 8, wherein the geometric format (502, 504, 602) to be created is rectangular, and the material severing is carried out by means of two knives (900, 900') that are arranged parallel to one another and have a settable distance (A1, A2) with respect to one another, the material severing comprising:
• cutting along two parallel sides of the geometric format (502, 504, 602) to be created at a first distance (A1) between the knives (900, 900');
• setting the distance to a second distance (A2); and
• cutting along the two remaining parallel sides of the geometric format (502, 504, 602) to be created at the second distance (A2).

10. The method according to any of claims 1 to 3, wherein the material severing is carried out by means of shearing using a cutting device (1300), which comprises a cutting punch (1302) and a die plate (1306), and the cutting geometry (1304) of the cutting punch (1302) agrees with the geometric format (502, 504, 602) to be created.

11. The method according to claim 10, wherein the cutting punch (1302) is subjected to ultrasound, and/or
a plurality of the cutting devices (1300) are provided for a plurality of different document types, and a cutting device (1300) comprising a cutting punch (1302), whose cutting geometry (1304) agrees with the geometric format (502, 504, 602) to be created, is selected for cutting the geometric format (502, 504, 602) to be created.

12. The method according to any one of claims 4 to 11, wherein the material severing of the first material severing operation is carried out by means of wedge-action cutting, and the material severing of the second material severing operation is carried out by means of shearing.

13. The method according to any one of the preceding claims, wherein the material sheet booklet is arranged between a first and a second laminating plate for the application of pressure and heat, the two laminating plates comprising a respective laminating region that, during lamination, makes contact with a surface of the material sheet booklet to be laminated, the respective surface of the laminating region being smaller than the surface of the material sheet booklet so that an unlaminated edge region of the material sheet booklet remains, and the laminated composite body having the geometric format for the first document type being created as a result of severing the material from a laminated region of the material sheet booklet.

14. A device (200) for producing a composite body for a document type selected from a plurality of different identification, value or security document types,
the device comprising:
• a collating device (202), which is configured to collate a document type-specific selection of material sheets (302) in a document type-specific sequence corresponding to the document type;
• a fixing device (204), which is configured to create a material sheet booklet (300), wherein in each case the immediately following material sheet (302) according to the document type-specific sequence is successively fixed at each of the collated material sheets (302) so that the relative orientation of the collated material sheets (302) with respect to one another is established;
• a laminating device (206), which is configured to create a composite body by laminating the material sheet booklet (300), wherein the material sheet booklet (300) is subjected to pressure and heat in a predefined manner;
• a first severing device (210), which is configured, by carrying out a first material severing operation using ultrasound, to sever material so that a laminated composite body having a geometric format (502) for a first document type is created, wherein the material severing operation encompasses sealing the resulting cut surfaces by fusing the material sheet booklet (300) in the region of the cut surfaces by way of ultrasonic so that different layers of the composite body, resulting from the different material sheets (302) of the material sheet booklet (300), are no longer identifiable.

15. The device according to claim 14, wherein the device furthermore comprises a second severing device (212), which is configured, by carrying out a second material severing operation using ultrasound, to sever material so that a composite body having a geometric format (504, 602) of a second document type is created from the composite body having the geometric format (502) for the first document type.

## Revendications

1. Procédé de fabrication d'un corps composite pour un type de document choisi dans une multiplicité de types de documents d'identité, de valeur ou de sécurité différents,
le procédé comprenant :
• l'assemblage d'une sélection spécifique pour le document de feuilles de matière (302) dans une suite spécifique pour le type de document,
• l'établissement d'un livret de feuilles de matière (300), où, de manière successive, une feuille de matière (302) suivant immédiatement chacune des feuilles de matière (302) assemblées respectivement selon la suite spécifique pour le document est fixée de sorte que l'orientation relative des feuilles de matière (302) assemblées les unes par rapport aux autres est fixée,
• la création d'un corps composite par le laminage du livret de feuilles de matière (330), où le livret de feuilles de matière (300) est soumis à une pression et à de la chaleur d'une manière prédéfinie,
• la séparation de matière par la réalisation d'un premier processus de séparation de matière,
**caractérisé en ce que** la séparation de matière a lieu moyennant l'emploi d'ultrasons, de sorte qu'un corps composite laminé avec un format géométrique (502) est élaboré pour un premier type de document, où la séparation de matière comprend un scellement des surfaces de coupe résultantes par une fusion du livret de feuilles de matière (300) dans la zone des surfaces de coupe par les ultrasons, de sorte que des couches différentes du corps composite résultant des feuilles de matière (302) différentes du livret de feuilles de matière (300) ne peuvent plus être identifiées.

2. Procédé selon la revendication 1, où le procédé comprend en outre :
une séparation de matière par la réalisation d'un deuxième processus de séparation de matière moyennant l'emploi des ultrasons, de sorte qu'un corps composite avec le format géométrique (504, 602) d'un deuxième type de document est établi à partir du corps composite avec le format géométrique (502) pour le premier type de document.

3. Procédé selon la revendication 2, dans lequel le corps composite avec le format géométrique (504) pour un premier type de document comprend une multiplicité de corps composites pour des documents individuels sous la forme de segments partiels, lesquels présentent respectivement le format géométrique du deuxième type de document, où respectivement un corps composite individuel avec un format géométrique (602) du deuxième type de document est établi à partir des segments partiels par le deuxième processus de séparation de matière, ou
dans lequel le premier processus de séparation est effectué au moyen d'un premier dispositif de séparation de matière (206) et le deuxième processus de séparation de matière est effectué au moyen d'un deuxième dispositif de séparation de matière (212), où les deux dispositifs de séparation de matière sont disposés espacés l'un par rapport à l'autre.

4. Procédé selon l'une des revendications précédentes, dans lequel la séparation de matière a lieu au moyen d'une découpe en cône avec un couteau (700, 900, 900', 1100), où le couteau (700, 900, 900', 1100) est soumis à des ultrasons.

5. Procédé selon la revendication 4, dans lequel le couteau (1100) présente une arête de coupe (1104, 1104', 1104") dont le profil correspond au contour du format géométrique (502, 504, 602) devant être élaboré.

6. Procédé selon la revendication 5, dans lequel une multiplicité des couteaux (1100) est fournie pour une multiplicité de types de documents divers et un des couteaux (1100) dont l'arête de coupe correspond avec le format géométrique (502, 504, 602) devant être établi est choisi pour la découpe du format géométrique à établir.

7. Procédé selon la revendication 4, dans lequel la séparation de matière a lieu par le passage du couteau (700) le long du pourtour du format géométrique (502, 504, 602) devant être établi.

8. Procédé selon la revendication 4, dans lequel la séparation de matière a lieu au moyen d'une multiplicité de couteaux (900, 900'), lesquels coupent respectivement le long d'un segment du pourtour du format géométrique (502, 504, 602) devant être élaboré.

9. Procédé selon la revendication 8, dans lequel le format géométrique (502, 504, 602) devant être élaboré est rectangulaire et la séparation de matière a lieu au moyen de deux couteaux (900, 900') disposés parallèlement l'un par rapport à l'autre avec une distance (A1, A2) réglable l'un par rapport à l'autre, où la séparation de matière comprend :
• la découpe le long de deux côtés parallèles du format géométrique (502, 504, 602) devant être élaboré avec une première distance (A1) entre les couteaux (900, 900'),
• le réglage de la distance sur la deuxième distance (A2),
• la découpe le long des deux côtés parallèles restants du format géométrique (502, 504, 602) devant être élaboré avec la deuxième distance (A2)).

10. Procédé selon l'une des revendications 1 à 3, dans lequel la séparation de matière a lieu au moyen d'une découpe aux ciseaux avec un dispositif de coupe (1300), lequel comprend un poinçon de coupe (1302) et une plaque de coupe (1306), et où la géométrie de coupe (1304) du poinçon de coupe (1302) correspond au format géométrique (502, 504, 602) devant être élaboré.

11. Procédé selon la revendication 10, dans lequel le poinçon de coupe (1302) est soumis à des ultrasons et/ou
dans lequel une multiplicité de dispositifs de coupe (1300) est fournie pour une multiplicité de types de documents différents et un dispositif de coupe (1300) avec un poinçon de coupe (1302), dont la géométrie de coupe (1304) correspond au format géométrique (502, 504, 602) devant être élaboré, est choisi pour la découpe du format géométrique (502, 504, 602) devant être élaboré.

12. Procédé selon l'une des revendications 4 à 11, dans lequel la séparation de matière du premier processus de séparation de matière a lieu au moyen d'un coupe en cône et la séparation de matière du deuxième processus de séparation de matière a lieu au moyen d'une découpe aux ciseaux.

13. Procédé selon l'une des revendications précédentes, dans lequel le livret de feuilles de matière est disposé entre une première et une deuxième tôle de laminage pour la soumission à la pression et à la chaleur, où les deux tôles de laminage présentent respectivement une zone de laminage, laquelle entre en contact avec une surface du livret de feuilles de matière à laminer lors du laminage, où la surface de la zone de laminage est respectivement plus petite que la surface du livret de feuilles de matière de sorte qu'il subsiste une zone de bordure non laminée du livret de feuilles de matière, et où le corps composite laminé est élaboré avec le format géométrique pour le premier type de document par la séparation de matière à partir d'une zone laminée du livret de feuilles de matière.

14. Dispositif (200) de fabrication d'un corps composite pour un type de document sélectionné dans une multiplicité de types de documents d'identité, de valeur ou de sécurité différents,
le dispositif comprenant :
• un dispositif d'assemblage (202), lequel est conçu pour assembler une sélection spécifique pour un type de document de feuilles de matière (302) dans une suite spécifique pour le type de document correspondant au type de document,
• un dispositif de fixation (204), lequel est conçu pour élaborer un livret de feuilles de matière (300), où successivement une feuille de matière (302) suivant immédiatement chacune des feuilles de matière (302) assemblées respectivement selon la suite spécifique pour le document est fixée de sorte que l'orientation relative des feuilles de matière (302) assemblées les unes par rapport aux autres est fixée,
• un dispositif de laminage (206), lequel est conçu pour créer un corps composite par le laminage du livret de feuilles de matière (300), où le livret de feuilles de matière (300) est soumis à une pression et à de la chaleur de manière prédéfinie.
• un premier dispositif de séparation (210), lequel est conçu, par l'exécution d'un premier processus de séparation de matière moyennant l'emploi d'ultrasons, pour séparer de la matière, de sorte qu'un corps composite laminé avec un format géométrique (502) pour le premier type de document est élaboré, où le processus de séparation de matière comprend un scellement des surfaces de coupe crées par la fusion du livret de feuilles de matière (300) dans la zone des surfaces de coupe par les ultrasons, de sorte que des couches différentes du corps composite résultant des feuilles de matière (302) différentes du livret de feuilles de matière (300) ne sont plus identifiables.

15. Dispositif selon la revendication 14, où le dispositif comprend en outre un deuxième dispositif de séparation (212), lequel est conçu, par l'exécution d'un deuxième processus de séparation de matière, moyennant l'utilisation d'ultrasons, pour séparer de la matière, de sorte qu'un corps composite avec un format géométrique (504, 602) d'un deuxième type de document est élaboré à partir du corps composite avec le format géométrique (502) pour le premier type de document.
